# FASCICULE DE BREVET EUROPEEN

(11) **EP 0 188 976 B1**
(45) Date de publication et mention de la délivrance du brevet: **08.03.1989**
(21) Numéro de dépôt: 85420228.0
(22) Date de dépôt: 16.12.1985
(51) Int. Cl.: F25B 23/00

(54) **Cryostat à dilution**
Mischkryostat
Dilution cryostat

(30) Priorité: 17.12.1984 FR 8419488
(43) Date de publication de la demande: 30.07.1986
(73) Titulaire: CENTRE NATIONAL DE LA RECHERCHE SCIENTIFIQUE (CNRS), 75700 Paris Cedex 07 (FR)
(72) Inventeur: Benoit, Alain Daniel, F-38320 Eybens (FR); Pujol, Serge, F-38320 Poisat (FR)
(74) Mandataire: Ropital-Bonvarlet, Claude

(56) Documents cités:
- EP-A- 0 015 728
- DE-A- 2 744 346
- US-A- 4 459 828

## Description

L'invention est relative aux cryostats à dilution selon la première partie de la revendication 1, c'est'-à-dire aux appareils ou installations permettant d'atteindre des températures très basses, de l'ordre de 1 Kelvin.

L'invention concerne les appareils du type ci-dessus pouvant être utilisés à des fins de recherche en laboratoire, ou, encore, à des fins industrielles, par exemple pour l'analyse des propriétés physiques de matériaux divers ou, plus particulièrement, de matériaux supraconducteurs.

L'invention vise, plus spécialement, les appareils ou installations permettant d'atteindre de très basses températures, inférieures à 1 Kelvin.

Les cryostats à dilution peuvent être classés en deux catégories.

La première concerne les appareils ou installations dans lesquels l'échantillon devant être analysé est placé en relation avec le point froid. En règle générale, ce point froid est constitué, soit par une paroi de la chambre de dilution, soit par cette dernière qui est disposée dans une enceinte étanche. Le principe de fonctionnement de ces cryostats consiste à introduire de l'hélium en phase gazeuse dans l'enceinte étanche, afin de réaliser un prérefroidissement préalable au mode de fonctionnement ultérieur en dilution. Une réalisation de ce type est fournie par la publication EP-A-0 015 728.

La mise en service d'un appareil du type ci-dessus est longue, étant donné que pour chaque échantillon il convient d'ouvrir l'enceinte, d'adapter l'échantillon, de refermer l'enceinte, d'introduire dans cette dernière de l'hélium gazeux, afin d'assurer le prérefroidissement de la chambre de dilution jusqu'à environ 4° Kelvin puis, ensuite, de pomper totalement ce gaz avant d'engager le fonctionnement en mode dilution du mélange cryogénique.

Les manipulations longues, voire délicates, devant être conduites pour permettre le montage ou le démontage d'un échantillon à traiter, ainsi que la durée préalable de mise en service, s'opposent à une application industrielle d'un tel type d'appareil.

La seconde catégorie concerne des appareils à dilution comportant, dans le but de remédier aux inconvénients ci-dessus, un changeur d'échantillons placé en relation avec le point froid, comme cela peut être considéré sur la base de la publication DE-A-2 744 346. L'existence d'un changeur d'échantillon, s'il permet de faciliter le changement, ne résoud pas le problème du prérefroidissement assuré par le gaz d'échange en phase gazeuse dans l'enceinte entourant la chambre de dilution.

L'objet de l'invention est de remédier aux inconvénients ci-dessus en proposant un nouveau cryostat à dilution conçu pour permettre une mise en service rapide, à partir des seuls éléments constitutifs dudit appareil ou de l'installation, ainsi qu'un accès rapide pour le changement de l'échantillon.

Pour atteindre les buts ci-dessus, l'objet de l'invention se caractérise en ce qu il comprend:
- un circuit de pompage dérivé comportant un évaporateur placé entre la chambre de dilution et le second étage de prérefroidissement et une vanne placée entre la chambre de dilution et la pompe de circulation,
- et un circuit de refoulement dérivé contrôlé au-delà de la pompe par une vanne d'admission passant par les premier et second étages et aboutissant dans le circuit de pompage dérivé en aval de l'évaporateur par rapport à la chambre de dilution.

Diversesautres caractéristiques ressortent de la description faite ci-dessous en référence au dessin annexé qui montre, à titre d'exemple non limitatif, une forme de réalisation de l'objet de l'invention.

La figure unique est une vue schématique illustrant la structure du cryostat à dilution selon t'invention.

Le cryostat à dilution selon l'invention comprend une ossature de suspension 1 à laquelle est suspendu un premier étage de prérefroidissement 2 sous lequel est fixé un second étage de prérefroidissement 3 associé à une unité de dilution suspendue 4.

L'ossature 1 comprend, principalement, une platine 5 sous laquelle s'adapte une enceinte étanche 6, par l'intermédiaire d'un joint démontable 7.

L'ensemble permet d'isoler le volume interne que l'on peut mettre sous vide à l'aide de la pompe 8 et la vanne 9.

Le premier étage de prérefroidissement 2 comprend une platine d'échange 10 réalisée en un métal présentant de très bonnes caractéristiques de conductibilité thermique et, par exemple, en cuivre. La platine 10 est suspendue à la platine 5 par les tubes de pompage décrits ci-après et présentant une faible conductivité thermique.

La platine 10 est prolongée vers le bas par une enceinte démontable 11 à fond fermé. Cette enceinte, construite en un matériau conducteur, tel que cuivre ou aluminium, n'est pas étanche et sert uniquement de barrière aux radiations thermiques.

Le premier étage de prérefroidissement 2 comporte un évaporateur 16 porté par la platine d'échange 10. L'évaporateur 16 est relié à une conduite d'évacuation 17 contrôlée par une vanne 18. L'évaporateur 16 est raccordé, également, à son entrée, par une canalisation 19, à un réservoir 20 d'un liquide cryogénique, tel que de l'azote liquide. Le réservoir 20 est enfermé dans un compartiment 21 étanche. Le réservoir 20 est placé en charge par rapport à l'évaporateur 16. La canalisation 17 est chargée d'évacuer, à l'air libre, l'azote vaporisé.

La platine de prérefroidissement 10 supporte, par ailleurs, un échangeur-condenseur 22 à deux circuits indépendants, dont la fonction apparaît dans ce qui suit.

Le second étage de prérefroidissement 3 comprend une platine d'échange 23 qui est suspendue à la platine 10 par les tubes de pompage et de circulation décrits ci-après et présentant une faible conductivité thermique. La platine 23 est réalisée en un métal très bon conducteur de la chaleur et, par exemple, en cuivre. La platine 23 est prolongée vers le bas par une enceinte démontable 24, à fond fermé. Cette enceinte, construite en un matériau conducteur, tel que cuivre ou aluminium, n'est pas étanche et sert uniquement de barrière aux radiations thermiques.

La platine 23 supporte un évaporateur 29 comprenant une canalisation de refoulement 30 traversant la platine 10 et la platine 5 et comportant, à l'extérieur de cette dernière, une vanne 31 placée en amont d'une pompe d'extraction 32. L'évaporateur 29 est raccordé, par une canalisation 33 incluant une vanne 34, à un réservoir 35 contenant un produit cryogénique, tel que de l'hélium liquide. Le réservoir 35 est enfermé dans le compartiment étanche 21. Un écran 36, relié au réservoir d'azote liquide 20, le protège des radiations thermiques.

Les canalisations 17, 19 et 33 traversent la platine 5 par une gaine d'isolation thermique formée par le compartiment 21.

La platine 23 supporte, également, un échangeur-condenseur 37 à deux circuits internes indépendants, dont la fonction apparaît dans ce qui suit.

L'unité de dilution 4 comprend, selon l'invention, un évaporateur-distillateur 40 principal, suspendu à la platine 23 par un circuit de pompage principal 41 s'élevant verticalement et traversant les platines 10 et 5 successivement. L'évaporateur-distillateur principal 40 est raccordé à sa base par une canalisation 43 à une chambre de dilution 44 constituant le point froid de l'unité de dilution 4. La chambre de dilution 44 est conformée pour que son fond représente un support de fixation d'un échantillon 45 à analyser.

Le circuit de pompage principal 41 comporte une pompe 46 dont la sortie est raccordée, par une vanne 47, à un circuit principal de refoulement 48 constitué par une canalisation de faible section traversant les échangeurs- condenseur 22 et 37. Le circuit 48 comporte, au-delà de l'échangeur-condenseur 37, un restricteur de détente 49 au-delà duquel il traverse un échangeur 50 placé en relation avec l'évaporateur-distillateur principal 40. A la sortie de l'échangeur 50, le circuit 48 comprend un deuxième restricteur de détente 51 au-delà duquel il traverse un échangeur 52 entourant concentriquement le tube 43 Le circuit 48 débouche, ensuite, dans la partie haute de la chambre de dilution 44.

Le cryostat à dilution comprend, par ailleurs, un circuit de pompage dérivé 53 comportant un évaporateur-distillateur 54 suspendu à la platine 23 par une colonne 55 traversant, également, les platines 10 et 5. La colonne 55 est contrôlée par une vanne 57 au-delà de laquelle elle est raccordée au circuit principal 41. L'évaporateur 54 est relié, par une canalisation 56, à la chambre de dilution 44.

Le cryostat à dilution comprend, encore, un circuit de refoulement dérivé 58 également raccordé à la sortie de la pompe 46 par une vanne 59. Le circuit 58 traverse l'échangeur-condenseur 22, puis l'échangeur-condenseur 37 au-delà duquel il est raccordé à la colonne 55 dans la partie de cette dernière située au-dessus de la platine 23 du second étage de prérefroidissement 3.

A l'extérieur du cryostat se trouve une réserve 42 contenant les quantités de 3 He et 4 He nécessaires au fonctionnement et mélangées sous forme gazeuse. Une vanne 100 permet de vider la réserve à l'aide de la pompe 46, une soupape 101 permettant le retour du mélange 3 He, 4 He dans la réserve en fin d'utilisation.

La structure décrite ci-dessus présente l'avantage de permettre une mise en place et un retrait faciles de l'échantillon 45. En effet, pour toutes ces opérations, il suffit d'établir la pression normale dans l'enceinte 6 par la vanne 9, puis de démonter successivement les enceintes 6, 11 et 24.

Pour que cet avantage d'accessibilité soit effectivement pratique, la structure du cryostat est aussi choisie pour que la mise en service effective de l'appareil puisse intervenir rapidement. En d'autres termes, la structure de l'appareil est choisie pour que la phase de prérefroidissement préalable s'effectue plus simplement et plus rapidement que selon la technique antérieure.

En effet, selon l'invention, après adaptation d'un échantillon 45 et montage des différentes enveloppes 24, 11 et 6, une phase de pompage et de mise sous vide peut intervenir simultanément à un prérefroidissement qui est assuré de la façon suivante.

La vanne 18 est ouverte, de manière que l'azote liquide transite par gravité dans l'évaporateur 16, en vue d'assurer le refroidissement de la platine 10. Simultanément, les vannes 31 et 34 sont ouvertes et la pompe 32 est mise en marche, de manière à créer une circulation d'hélium dans l'évaporateur 29 chargé de refroidir la platine d'échange 23.

La vanne 57 est ensuite fermée, de même que la vanne 47, alors que la vanne 59 est, au contraire, ouverte. La pompe 46 est mise en marche, de manière à refouler du mélange cryogénique extrait de la réserve 42 dans le circuit de refoulement dérivé 58. Le mélange cryogénique sous phase gazeuse se refroidit par traversée de l'échangeur-condenseur 22, puis de l'échangeur-condenseur 27, avant d'être introduit dans la colonne 55 où il arrive à basse température. Le mélange froid emprunte alors la canalisation 56, traverse la chambre de dilution 44 et remonte par le circuit de pompage principal 41, avant d'être recyclé par la pompe 46.

Cette circulation a pour effet de refroidir l'unité de dilution par circulation interne, alors que les cryostats à dilution, du type connu, assurent une phase de prérefroidissement par circulation externe d'un produit cryogénique en phase vapeur, tel que l'hélium.

Lorsque la température la plus basse est atteinte par la phase de circulation décrite ci-dessus, par exemple aux environs de 4° Kelvin, les vannes 47 et 57 sont ouvertes, alors que la vanne 59 est fermée.

La pompe 46 refoule alors du mélange cryogénique dans le circuit principal 48. Après être refroidi dans l'échangeur 22, le mélange se condense dans l'échangeur-condenseur 37, avant de se détendre à travers les restricteurs 49 et 51. Le liquide ainsi obtenu s'accumule dans les parties basses de l'appareil jusqu'à remplir complètement la chambre de mélange 44, puis le tube 56, ainsi que l'échangeur 52, enfin, partiellement, les évaporateurs 40 et 54 ou les niveaux s'équilibrent.

A ce moment, la réserve 42 étant vide, commence la distillation du mélange dans les deux évaporateurs. La fraction 4 He reste au fond du cryostat et la fraction 3 He est pompée par la pompe 46. La fraction 3 He pure ainsi obtenue est refoulée alors par la vanne 47, refroidie dans l'échangeur 22, condensée dans l'échangeur 37, détendue en 49, refroidie encore en 50, détendue en 51 et, pour finir, refroidie par l'échangeur 52, avant de se diluer dans la fraction 4 He contenue dans la chambre de dilution 44 en refroidissant ainsi l'échantillon. La fraction 3 He remonte vers les deux évaporateurs en diffusant dans la fraction 4 He, refroidissant au passage l'échangeur 52 et empêchant toute chaleur de descendre le long des tubes 56 et 43.

Ainsi, la structure du cryostat à dilution selon l'invention permet, en utilisant le même mélange cryogénique, d'assurer un prérefroidissement par circulation du mélange en phase gazeuse à l'intérieur des éléments constitutifs de l'unité de dilution 4, puis d'entretenir le fonctionnement en mode dilution par circulation du même mélange en phase liquide, le passage d'un mode de fonctionnement à l'autre s'effectuant par la commande des vannes 47, 59 et 57. Il devient ainsi possible de mettre en service rapidement un tel appareil et de bénéficier ainsi pleinement des avantages de changement rapide d'échantillons dus à la structure des enveloppes concentriques démontables 6, 11 et 24. Il devient aussi possible d'appliquer à l'échantillon 45 toutes les gammes de températures souhaitées, étant donné que celle-ci dépend uniquement du mode de circulation et non de la température des réserves de liquide cryogénique 20 et 35.

Etant donné que les phases de prérefroidissement et de refroidissement interviennent par circulation interne, il devient possible de procéder rapidement au changement de l'échantillon 45. Il suffit, en effet, de rétablir la pression et la température ambiante à l'intérieur de l'enveloppe 24 pour permettre un démontage des enceintes. A cette fin, il suffit de provoquer la vaporisation de la phase liquide du mélange cryogénique occupant les évaporateurs 40 et 54 et la chambre de dilution 44. Dans ce but, ces trois éléments constitutifs sont associés à des résistances électriques 60.

Il convient de noter, également, que les réserves de liquide cryogénique, nécessaires au prérefroidissement par l'intermédiaire des platines 10 et 23, sont totalement indépendantes des enveloppes 6, 11 et 24 et de l'unité de dilution 44 qui peut donc ainsi être rapidement réchauffée à température ambiante lors de la phase de changement d'un échantillon 45.

## Revendications

1. Cryostat à dilution, du type comprenant deux étages de prérefroidissement (2, 3) associés a au moins une réserve de liquide cryogénique indépendante, un réservoir de mélange cryogénique de refroidissement (42), une chambre (44) de dilution dudit mélange et un circuit de refoulement (48) et de pompage (41) comprenant, entre la réserve et la chambre, une pompe (46), un évaporateur(40) placé sur le circuit de pompage et des condenseurs (22, 37) placés sur le circuit de refoulement, caractérisé en ce qu'il comprend:
- un circuit de pompage dérivé (53) comportant un évaporateur (54) placé entre la chambre de dilution (44) et le second étage de prérefroidissement (3) et une vanne (57) placée entre la chambre de dilution (44) et la pompe de circulation (46),
- et un circuit de refoulement dérivé (58) contrôlé au-delà de la pompe par une vanne d'admission (59) passant par les premier et second étages (2, 3) et aboutissant dans le circuit de pompage dérivé (53) en aval de l'évaporateur par rapport à la chambre de dilution.

2. Cryostat à dilution selon la revendication 1, caractérisé en ce que l'évaporateur (54) du circuit de pompage dérivé (53) est placé sensiblement dans le même plan que l'évaporateur (40) du circuit de pompage principal (41) et constitue avec ce dernier et la chambre de dilution (44) une unité de dilution (4) enfermée dans une enveloppe étanche (6).

3. Cryostat à dilution selon la revendication 2, caractérisé en ce que l'unité de dilution (4) est incluse à une enveloppe (24) suspendue au second étage de prérefroidissement (3) qui est disposé en-dessous d'un premier étage (2) auquel est suspendue une enveloppe intermédiaire (11) entourant l'enveloppe (24) de l'unité de dilution et elle-même entourée par une enveloppe extérieure (6) suspendue à une ossature de support (1), lesdites enveloppes étant en relation avec une unité de pompage et de mise sous vide (8, 9).

4. Cryostat à dilution selon la revendication 3, caractérisé en ce que les circuits de pompage et de refoulement principaux et dérivés traversent les premier et second étages de prérefroidissement.

5. Cryostat à dilution selon la revendication 3, caractérisé en ce que les enveloppes (6,11, 24) sont concentriques et adaptées aux étages (2, 3) et à l'ossature (1).

6. Cryostat à dilution selon la revendication 3, caractérisé en ce que les moyens de refroidissement (20, 21 et 35, 36) des premier et second étages sont portés par l'ossature de support.

## Patentansprüche

1. Verdünnungskryostat vom zwei Vorkühlungsetagentyp (2, 3), die mit wenigstens einem unabhängigen Vorrat von Tiefsttemperaturflüssigkeit einem Kühlungstiefsttemperaturmischungsreservoir (42), einer Verdünnungskammer (44) der Mischung und einem Kreis des Anstauens bzw. Rückführens (48) und Pumpens (41) verbunden sind, mit zwischen dem Vorrat und dem Reservoir einer Pumpe (46), einem Verdampfer (40), der auf dem Pumpkreis angeordnet ist und Kondensatorkühlern (22, 37), die auf dem Rückführkreis angeordnet sind,
dadurch gekennzeichnet, daß er aufweist:
- einen Kreis des umleitenden Pumpkreis (53) mit einem Verdampfer (54), der zwischen der Verdünnungskammer (44) und der zweiten Vorkühlungsetage (3) angeordnet ist, und mit einem Ventil (57), das zwischen der Verdünnungskammer (44) und der zirkulationspumpe (46) angeordnet ist,
- und einen Umleitungsrückführkreis (58), der oberhalb der Pumpe durch ein Einlaßventil (59) gesteuert wird, das durch die erste und zweite Etage (2, 3) hindurchtritt, und in den Umleitungspumpkreis (53) unterhalb des Verdampfers bezüglich der verdünnungskammer mündet.

2. Verdünnungskryostat nach Anspruch 1, dadurch gekennzeichnet, daß der Verdampfer (54) des Umleitungspumpkreises (53) im wesentlichen in derselben Ebene wie der Verdampfer (40) des Hauptpumpkreises (41) angeordnet ist und mit diesem letzteren und der Verdünnungskammer (44) eine Verdünnungseinheit (4) bildet, die von einer dichten Umhüllung (6) umgeben ist.

3. Verrdünnungskryostat nach Anspruch 2, dadurch gekennzeichnet, daß die Verdünnungseinheit (4) in einer Umhüllung (24) eingeschlossen ist, die an der zweiten Vorkühlungsetage (3) aufgehängt ist, die unterhalb einer ersten Etage (2) angeordnet ist, an der eine Zwischenumhüllung (11) aufgehängt ist, die die umhüllung (24) der Verdünnungseinheit umgibt, und die selbst von einer äußeren umhüllung (6) umgeben ist, die an einem Stütztragwerk (1) angehängt ist, wobei die Umhüllungen in Verbindung mit einer Pumpen-und Vakuumeinheit (8, 9) stehen.

4. Verdünnungskryostat nach Anspruch 3, dadurch gekennzeichnet, daß die Haupt- und Umleitungspump und Rückführkreise die erste und zweite Vorkühlungsetage durchqueren.

5. Verdünnungskryostat nach Anspruch 3, dadurch gekennzeichnet. daß die Umhüllungen (6, 11, 24) konzentrisch und den Etagen (2, 3) und dem Tragwerk (1) angepasst sind.

6. Verdünnungskryostat nach Anspruch 3, dadurch gekennzeichnet. daß die Kühlmittel (20, 21 und 35, 36) der ersten und zweiten Etage von dem Stütztrag werk getragen werden.

## Claims

1. A dilution cryostat, of the type comprising at least one pre-cooling stage (2, 3), associated with at least one independent cryogenic liquid reserve, a reservoir of cryogenic cooling mixture (42), a chamber (44) for dilution of said mixture and a delivery and pumping circuit (48,41) comprising, between the reserve and the chamber, a pump (46), an evaporator (40) placed in the pumping circuit and condensers (22, 37) placed in the delivery circuit,
characterized in that it comprises:
- a derived pumping circuit (53) comprising an evaporator (54) and a valve (57) placed between the dilution chamber (44) and the circulation pump forming part of the main pumping (46) and delivery circuit,
- and a derived delivery circuit (58) controlled beyond the pump by an inlet valve (59), passing through the first and second stages (2, 3) and terminating in the derived pumping circuit (53) downstream of the evaporator with respect to the dilution chamber.

2. The dilution cryostat according to Claim 1, characterized in that the evaporator (54) of the derived pumping circuit (53) is placed substantially in the same plane as the evaporator (40) of the main pumping circuit (41) and constitutes with the latter and the dilution chamber (44) a dilution unit (4) enclosed in a tight enclosure (6).

3. The dilution cryostat according to Claim 2, characterized in that the dilution unit (4) is included in an enclosure (24) suspended from the second pre-cooling stage (3) which is disposed beneath a first stage (2) from which is suspended an intermediate enclosure (11) surrounding the enclosure (24) of the dilution unit and itself surrounded by an outer enclosure (6) suspended from a support framework (1), said enclosure being in relation with a pumping and evacuation unit (8, 9).

4. The dilution cryostat according to Claim 3, characterized in that the main and derived pumping and delivery circuits pass through the first and second pre-cooling stages.

5. The dilution cryostat according to Claim 3, characterized in that the enclosures (6, 11, 24) are concentric and adapted to the stages (2, 3) and to the framework (1

6. The dilution cryostat according to Claim 3, characterized in that the cooling means (20, 21 and 35, 36) of the first and second stages are borne by the support framework.
